# EUROPÄISCHE PATENTANMELDUNG

(11) **EP 2 824 272 A1**
(43) Veröffentlichungstag der Anmeldung: **14.01.2015**
(21) Anmeldenummer: 14176170.0
(22) Anmeldetag: 08.07.2014
(51) Int. Cl.: E06C 9/08

(54) **Anlegeleiter**

(30) Priorität: 09.07.2013 AT 5682013
(71) Anmelder: Dallinger, Anton, 4600 Thalheim bei Wels (AT)
(72) Erfinder: Dallinger, Anton, 4600 Thalheim bei Wels (AT)
(74) Vertreter: Patentanwaltskanzlei Hübscher

(57) **Zusammenfassung**

Es wird eine Anlegeleiter aus zwei Holmen (3, 4) und zwischen den Holmen (3, 4) vorgesehenen Sprossen (5) beschrieben, wobei die Holme (3, 4) um eine obere Anlenkachse (12) zwischen einer abgeschwenkten Gebrauchslage und einer durch eine Auflage vorgegebenen Ruhelage schwenkverstellbar gelagert sind. Um vorteilhafte Handhabungsbedingungen zu schaffen, wird vorgeschlagen, dass die Holme (3, 4) zur Ausbildung eines oberen, an der Anlenkachse (12) angelenkten Leiterabschnitts (1) und eines gegen den oberen Leiterabschnitt (1) einschwenkbaren unteren Leiterabschnitt (2) gelenkig unterteilt sind und dass zwischen den beiden Leiterabschnitten (1, 2) einerseits und zwischen dem oberen Leiterabschnitt (1) und der aus einem die Anlenkachse (12) tragenden Gestell (7) gebildeten Auflage anderseits je ein elektrischer Motor (10) vorgesehen ist.

## Beschreibung

Die Erfindung bezieht sich auf eine Anlegeleiter aus zwei Holmen und zwischen den Holmen vorgesehenen Sprossen, wobei die Holme um eine obere Anlenkachse zwischen einer abgeschwenkten Gebrauchslage und einer durch eine Auflage vorgegebenen Ruhelage schwenkverstellbar gelagert sind.

Üblicherweise müssen Anlegeleitern umständlich aufgestellt und angelegt werden. Um eine Anlegeleiter ortsfest zu lagern, ist es bekannt (WO 2011/100793 A1), die Holme zur Ausbildung zweier Leiterabschnitte gelenkig zu unterteilen, sodass bei einer Anlenkung des oberen Leiterabschnitts um eine obere Anlenkachse der untere Leiterabschnitt gegen den oberen eingeschwenkt werden kann. Das Abstellen der Leiter von der Wand um die obere Anlenkachse wird durch einen Hebel erreicht, der mit Abstand von der Gelenkachse zwischen den beiden Leiterabschnitten am unteren Leiterabschnitt angelenkt ist, sodass beim Abschwenken des unteren Leiterabschnitts aus der nach oben eingeschwenkten Ruhelage der obere Leiterabschnitt mit dem unteren Leiterabschnitt in die Gebrauchsstellung ausgeschwenkt wird. Nachteilig ist, dass die von Hand aus betätigbare Anlegeleiter außen an der Anlegewand selbst gelagert werden muss.

Bei Anlegeleitern für Stockbetten ist es darüber hinaus bekannt (JP H0439300 U), die Anlegeleiter um eine obere Anlenkachse aus einer Gebrauchsstellung aufwärts in eine Ruhelage zu verschwenken, in der sie auf dem oberen Stockbett als Auflage aufruht und daher die Bettseite freigibt, die die Anlegeleiter in der Gebrauchsstellung aufnimmt. Solche von Hand betätigbare Leitern sind jedoch für den Einsatz bei höheren Wänden ungeeignet, weil sie bei einer Überkopfanlenkung nicht bedient werden können.

Der Erfindung liegt somit die Aufgabe zugrunde, eine Anlegeleiter so auszugestalten, dass sie in einfacher Weise aus einer Gebrauchsstellung in eine die Anlegewand freigebende Ruhestellung verschwenkt werden kann.

Ausgehend von einer Anlegeleiter der eingangs geschildert Art löst die Erfindung die gestellte Aufgabe dadurch, dass die Holme zur Ausbildung eines oberen, an der Anlenkachse angelenkten Leiterabschnitts und eines gegen den oberen Leiterabschnitt einschwenkbaren unteren Leiterabschnitt gelenkig unterteilt sind und dass zwischen den beiden Leiterabschnitten einerseits und zwischen dem oberen Leiterabschnitt und der aus einem die Anlenkachse tragenden Gestell gebildeten Auflage anderseits je ein elektrischer Motor vorgesehen ist.

Durch die Unterteilung in zwei gegeneinander verschwenkbare Leiterabschnitte kann die Länge der Anlegeleiter für die Ruhelage auf die Hälfte verkürzt werden, sodass für ihre Aufnahme lediglich ein Gestell mit einer entsprechend verkürzten Länge erforderlich wird. Die beiden elektrischen Motoren einerseits zwischen den beiden Leiterabschnitten und anderseits zwischen dem oberen Leiterabschnitt und dem den oberen Leiterabschnitt tragenden Gestell erlauben eine einfache Leiterbetätigung trotz einer Überkopfanlenkung, weil der untere Leiterabschnitt gegen den oberen Leiterabschnitt nach oben eingeschwenkt und der obere Leiterabschnitt mit dem eingeschwenkten, anliegenden unteren Leiterabschnitt um die obere Anlenkachse auf das die Auflage bildende Gestell in die Ruhestellung verschwenkt werden kann.

Einfache Konstruktionsverhältnisse ergeben sich in diesem Zusammenhang, wenn der elektrische Motor zwischen den beiden Leiterabschnitten auf einem Leiterabschnitt befestigt ist und wenn seine eine Gelenkachse zwischen den beiden Leiterabschnitten bildende Motorwelle drehfest mit dem anderen Leiterabschnitt verbunden ist. Über die Motorwelle des mit einem der Leiterabschnitte verbundenen elektrischen Motors wird somit der jeweils andere Leiterabschnitt um die Wellenachse gedreht, bis die beiden Leiterabschnitte aneinander anliegen oder eine gestreckte Gebrauchslage einnehmen.

Ähnlich vorteilhafte Konstruktionsverhältnisse ergeben sich, wenn der elektrische Motor zwischen dem oberen Leiterabschnitt und dem Gestell auf dem oberen Leiterabschnitt befestigt ist und wenn seine die Anlenkachse bildende Motorwelle drehfest mit dem Gestell verbunden wird.

Kommen die Holme des unteren Leiterabschnitts in der gegen den oberen Leiterabschnitt eingeschwenkten Stellung innerhalb der Holme des oberen Leiterabschnitts zu liegen, so kann eine niedrige Bauhöhe für die Ruhstellung erreicht werden.

Beim Vorsehen eines das Besteigen der Anlegeleiter im obersten Leiterbereich erleichternden Griffholms, der über den oberen Leiterabschnitt vorsteht, ist dafür Sorge zu tragen, dass dieser Griffholm das Verschwenken der gegeneinander eingeschwenkten Leiterabschnitte in die Ruhelage nicht behindert und daher ebenfalls verschwenkt wird. Zu diesem Zweck kann der wenigstens eine Griffholm auf der Anlenkachse anschlagbegrenzt verschwenkbar gelagert und durch einen dem oberen Leiterabschnitt zugehörigen Mitnehmerarm verschwenkt werden.

In der Zeichnung ist der Erfindungsgegenstand beispielsweise dargestellt. Es zeigen
- Fig. 1: eine erfindungsgemäße Anlegeleiter in der Gebrauchslage in einem schematischen Längsschnitt,
- Fig. 2: diese Anlegeleiter in einer Zwischenstellung mit dem gegen den oberen Leiterabschnitt eingeschwenkten unteren Leiterabschnitt
- Fig. 3: die Anlegeleiter in der Ruhelage in einem größeren Maßstab,
- Fig. 4: die Anlegeleiter in der Ruhelage in einer Draufsicht in einem größeren Maßstab und
- Fig. 5: einen Schnitt nach der Linie V-V der Fig. 1 in einem größeren Maßstab.

Die dargestellte Anlegeleiter besteht aus zwei Leiterabschnitten 1, 2 mit zwischen je zwei Holmen 3, 4 angeordneten Sprossen 5. Zur Aufnahme der Anlegeleiter in der zusammengeklappten Stellung der Leiterabschnitte 1, 2 ist ein auf Stützen 6 gelagertes Gestell 7 im Bereich einer Mauerkrone 8 vorgesehen. Ein über den oberen Leiterabschnitt 1 nach oben vorstehender Griffholm 9 erleichtert das Besteigen des oberen Leiterabschnitts 1.

Zwischen dem Gestell 7 und dem oberen Leiterabschnitt 1 einerseits und zwischen den beiden Leiterabschnitten 1, 2 anderseits ist je ein elektrischer Motor 10 vorgesehen, der auf den Holmen 3, 4 der Leiterabschnitts 1, 2 befestigt und mit seiner Motorwelle 11 drehfest mit den Holmen 4 des anschließenden Leiterabschnitts 1 bzw. drehfest mit dem Gestell 7 verbunden ist. Die Motorwellen 11 bilden somit eine Anlenkachse 12 zwischen der Anlegeleiter und dem Gestell 7 sowie eine Gelenkachse 13 zwischen den Leierabschnitten 1, 2, sodass mit Hilfe der Motoren 10 zunächst der untere Leiterabschnitt 2 aus der Gebrauchsstellung nach der Fig. 1 um die Gelenkachse 13 gegen den oberen Leiterabschnitt 1 nach oben in eine Zwischenstellung gemäß der Fig. 2 eingeschwenkt werden kann, bevor die zusammengeklappten Leiterabschnitte 1, 2 gemeinsam um die obere Anlenkachse 12 auf das Gestell 7 verschwenkt werden, wie dies in der Fig. 3 dargestellt ist.

In der Fig. 5 ist die durch die Motorwelle 11 gebildete Gelenkachse 13 zwischen den beiden Leiterabschnitten 1, 2 näher dargestellt. Der Motor 10 ist mit Hilfe von Befestigungsflanschen 14 an den Holmen 4 des unteren Leiterabschnitts 2 angeflanscht. Zu diesem Zweck sind in die hohlen Endstücke der Holme 4 Verstärkungsplatten 15 eingesetzt, die auch Wälzlager 16 für die Motorwelle 11 aufnehmen können. Die über die Holme 4 des unteren Leiterabschnitts 2 vorstehenden Wellenstummel der Motorwelle 11 sind drehfest mit den Endstücken der Holme 3 des oberen Leiterabschnitts verbunden, sodass sich der elektrische Motor 5 gegenüber der im Leiterabschnitt 1 drehfest gehaltenen Motorwelle 11 dreht und den unteren Leiterabschnitt 2 um die Motorwelle 11 als Gelenkachse 13 verschwenkt.

Die Anordnung des Motors 10 zwischen dem Gestell 7 und dem oberen Leiterabschnitt 1 ist analog ausgeführt. Die Motorwelle 11 wird dabei drehfest im Gestell 7 gehalten. Wie den Fig. 3 und 4 entnommen werden kann, ist auf einer Seite des oberen Leiterabschnitts 1 der Griffholm 9 auf der Motorwelle 11 drehbar gelagert und wirkt mit einem Mitnehmerarm 17 zusammen, der auf dem oberen Leiterabschnitt 1 befestigt ist, sodass der Griffholm 9 gegenüber dem oberen Leiterabschnitt 1 aus einer in der Fig. 1 dargestellten, anschlagbegrenzten Gebrauchslage gegenüber dem oberen Leitungsabschnitt 1 in eine Ruhelage gemäß der Fig. 3 und aus dieser Ruhelage über den Mitnehmerarm 17 wieder in die Gebrauchslage verschwenkt werden kann.

Um das Ab- und Zusteigen von und zur Anlegeleiter zu erleichtern, kann unterhalb des Gestells 7 ein schmales Podest 18 mit einer Breite von beispielsweise 30 cm vorgesehen sein. Die Ansteuerung der elektrischen Motoren 10 kann über einen Empfänger 19 vorgenommen werden, der am Gestell 7 angebracht ist.

## Patentansprüche

1. Anlegeleiter aus zwei Holmen (3, 4) und zwischen den Holmen (3, 4) vorgesehenen Sprossen (5), wobei die Holme (3, 4) um eine obere Anlenkachse (12) zwischen einer abgeschwenkten Gebrauchslage und einer durch eine Auflage vorgegebenen Ruhelage schwenkverstellbar gelagert sind, **dadurch gekennzeichnet, dass** die Holme (3, 4) zur Ausbildung eines oberen, an der Anlenkachse (12) angelenkten Leiterabschnitts (1) und eines gegen den oberen Leiterabschnitt (1) einschwenkbaren unteren Leiterabschnitt (2) gelenkig unterteilt sind und dass zwischen den beiden Leiterabschnitten (1, 2) einerseits und zwischen dem oberen Leiterabschnitt (1) und der aus einem die Anlenkachse (12) tragenden Gestell (7) gebildeten Auflage anderseits je ein elektrischer Motor (10) vorgesehen ist.

2. Anlegeleiter nach Anspruch 1, **dadurch gekennzeichnet, dass** der elektrische Motor (10) zwischen den beiden Leiterabschnitten (1, 2) auf einem Leiterabschnitt (2) befestigt ist und dass seine eine Gelenkachse (13) zwischen den beiden Leiterabschnitten (1, 2) bildende Motorwelle (11) drehfest mit dem anderen Leiterabschnitt (1) verbunden ist.

3. Anlegeleiter nach Anspruch 1 oder 2, **dadurch gekennzeichnet, dass** der elektrische Motor (10) zwischen dem oberen Leiterabschnitt (1) und dem Gestell (7) auf dem oberen Leiterabschnitt (1) befestigt ist und dass seine die Anlenkachse (13) bildende Motorwelle (11) drehfest mit dem Gestell (7) verbunden ist.

4. Anlegeleiter nach einem der Ansprüche 1 bis 3, **dadurch gekennzeichnet, dass** die Holme (4) des unteren Leiterabschnitts (2) in der gegen den oberen Leiterabschnitt (1) eingeschwenkten Stellung innerhalb der Holme (3) des oberen Leiterabschnitts (1) liegen.

5. Anlegeleiter nach einem der Ansprüche 1 bis 4, **dadurch gekennzeichnet, dass** auf der Anlenkachse (12) wenigstens ein Griffholm (9) anschlagbegrenzt verschwenkbar gelagert und durch einen dem oberen Leiterabschnitt (1) zugehörigen Mitnehmerarm (17) schwenkverstellbar ist.
